# FASCICULE DE BREVET EUROPEEN

(11) **EP 2 436 086 B1**
(45) Date de publication et mention de la délivrance du brevet: **16.07.2014**
(21) Numéro de dépôt: 10730496.6
(22) Date de dépôt: 25.05.2010
(51) Int. Cl.: H01R 4/48

(54) **Connecteur à lamelle, outil pour actionner ce connecteur, kit et détecteur d'incendie le comportant**
Verbinder mit einer Klinge, Werkzeug zum betätigen des Verbinders, Kit und Feuermelder damit
Connector with a blade, tool for actuating said connector, kit and fire detector comprising same

(30) Priorité: 26.05.2009 FR 0902527
(43) Date de publication de la demande: 04.04.2012
(73) Titulaire: FINSECUR SA, 92000 Nanterre (FR)
(72) Inventeur: PICHARD, Laurent, F-92000 Nanterre (FR); DI MARCO, Stéphane, F-92000 Nanterre (FR); BONAZZI, Christophe, F-92000 Nanterre (FR)
(74) Mandataire: Maupilier, Didier
(86) Numéro de dépôt international: PCT/FR2010/000382
(87) Numéro de publication internationale: WO 2010/136666

(56) Documents cités:
- WO-A1-00/31830
- DE-A1-102005 058 307
- JP-A- 11 219 736
- US-B1- 6 315 597

## Description

La présente invention concerne un connecteur à lamelle, un outil pour actionner ce connecteur, un kit et un détecteur d'incendie le comportant. Elle s'applique à tout connecteur à lamelle, pour montage sur un circuit imprimé ou dans un circuit électrique et, plus particulièrement, aux contacteurs pour détecteurs d'incendie.

On connaît des contacteurs à lamelle qui comportent une lamelle métallique recourbée en une forme globale de « U » horizontal à l'intérieur d'un boîtier. La branche inférieure de cette lamelle est solidaire du plancher du boîtier, tandis que la branche supérieure est en appui sur le plafond du boîtier. La lamelle forme ainsi un ressort dont l'extrémité supérieure est libre. Une ouverture latérale permet l'introduction d'un fil électrique dénudé qui appuie sur la branche supérieure de la lamelle, la déforme et s'engage entre cette lamelle et le plafond du boîtier. Une fois en place, du fait de la forme de la lamelle, le fil ne peut être libéré qu'en appuyant, avec un outil, sur la lamelle. Cet appui se fait, généralement, à travers une ouverture formée dans le plafond du connecteur. Le contact électrique formé entre le fil électrique et la lamelle est ainsi très stable et facile à mettre en place.

Cependant, il existe des cas où l'accès au connecteur est difficile, par exemple lorsqu'il est intégré dans un boîtier, par exemple un boîtier de détecteur d'incendie, monté à un plafond. De plus, si ce boîtier est monté sur une dalle de faux-plafond ou tout autre support souple, un appui sur la lamelle chasse le support, qui peut se déformer ou tomber. De plus, un tel appui ne permet pas de libérer le fil électrique.

On connaît le document WO 0031830, qui décrit un terminal de connexion de fil électrique sans vis. Le fil électrique est pincé par un ressort en forme de lamelle courbée. Un verrou 16 mis en rotation par un tournevis (figures 1 à 12) ou en translation par un bouton poussoir 152 (figure 13) permet de repousser ce ressort pour libérer le fil électrique. Dans ces deux modes de réalisation, il est nécessaire d'exercer une poussée sur le terminal pour libérer le fil électrique, soit par l'intermédiaire du tournevis, pour que celui-ci ne quitte pas le verrou, soit par l'intermédiaire du bouton poussoir. Un appui est donc nécessaire, dans ce système aussi, ce qui implique les mêmes inconvénients que ceux qui sont exposés ci-dessus.

Le document JP11219736 présente, lui aussi, un système de connexion de fil électrique utilisant une pièce 3 actionnée par un tournevis pour libérer le fil électrique. Ce système présente donc les mêmes inconvénients que ceux exposés ci-dessus.

La présente invention vise à remédier à ces inconvénients. En particulier, la présente invention vise à permettre de libérer un fil électrique engagé entre la lamelle et le plafond du boîtier avec une seule main, même lorsque le support du boîtier est souple, déformable ou fragile.

A cet effet, la présente invention vise, selon un premier aspect, un connecteur à lamelle comportant un boîtier qui comporte :
- une ouverture latérale adaptée à recevoir un fil électrique,
- une lamelle flexible adaptée à faire contact avec ledit fil électrique et à retenir ledit fil électrique en lui appliquant une pression vers une paroi dudit boîtier et
- une ouverture en regard d'une partie libre de ladite lamelle, ladite ouverture ayant une forme adaptée à guider une tête d'un outil pour lui faire suivre un mouvement hélicoïdal.

Grâce à ces dispositions, en utilisant un outil muni d'une tête de forme, ou filetage, correspondant à celle de l'ouverture du connecteur en regard de la partie libre de la lamelle, outil tenu d'une main, l'utilisateur peut provoquer une pénétration de la tête de l'outil dans cette ouverture et, après rotation de l'outil, l'appui sur la lamelle, ce qui a pour effet de libérer le fil électrique. De plus, la rotation de l'outil n'a pas à être accompagnée d'un appui sur le connecteur et, par conséquent, sur son support, ce qui évite toute déformation, détérioration ou déplacement de ce support. Le connecteur objet de la présente invention présente aussi l'avantage que, si l'outil spécifique permettant de libérer le fil électrique sans effort sur le support n'est pas disponible, une pointe peut être utilisée pour, à travers l'ouverture filetée, faire appui sur la lamelle et libérer le fil électrique.

Selon des caractéristiques particulières, ladite ouverture présente un filetage.

Selon des caractéristiques particulières, ladite ouverture filetée est cylindrique et le filetage de ladite ouverture comporte une rigole hélicoïdale formée dans la paroi de ladite ouverture.

Selon des caractéristiques particulières, ladite ouverture filetée est cylindrique et le filetage de ladite ouverture comporte une excroissance latérale formée sur la paroi de ladite ouverture.

Grâce à chacune de ces dispositions, le filetage est solide et peut résister à des erreurs de manipulation. De plus, ce filetage permet que moins d'un tour suffise à provoquer la libération du fil électrique.

Selon un deuxième aspect, la présente invention vise un outil pour libérer un fil électrique dans un connecteur objet de la présente invention, ledit outil comportant une tête adapté à pénétrer dans l'ouverture dudit connecteur, ladite tête ayant une forme adaptée à suivre la forme de l'ouverture dans un mouvement hélicoïdal de l'outil par rapport au connecteur.

Selon des caractéristiques particulières, la tête comporte un filetage en correspondance avec le filetage de l'ouverture du connecteur.

Selon des caractéristiques particulières, la tête comporte une excroissance latérale en correspondance avec la rigole hélicoïdale de l'ouverture du connecteur.

Selon des caractéristiques particulières, la tête comporte une rigole hélicoïdale en correspondance avec l'excroissance latérale de l'ouverture du connecteur.

Selon un troisième aspect la présente invention vise un kit comportant au moins un connecteur et un outil objets de la présente invention.

Selon des caractéristiques particulières, la forme de la tête de l'outil et l'ouverture présentent une géométrie adaptée à ce que la course dudit l'outil en rotation autour de son axe corresponde à moins d'un demi-tour avant l'appui de l'extrémité de l'outil sur la partie libre de la lamelle.

Grâce à ces dispositions, un mouvement de moins d'un demi-tour suffit à provoquer la libération du fil électrique, ce qui permet une libération en un seul mouvement.

Selon des caractéristiques particulières, la forme de la tête de l'outil et l'ouverture présentent une géométrie adaptée à ce que la course dudit l'outil en rotation autour de son axe corresponde à environ un quart de tour avant l'appui de l'extrémité de l'outil sur la partie libre de la lamelle.

Grâce à ces dispositions, un mouvement de moins d'un quart de tour suffit à provoquer la libération du fil électrique, ce qui permet une libération en un seul mouvement.

Selon un quatrième aspect, la présente invention vise un détecteur d'incendie comportant un capteur d'une grandeur physique représentative d'un incendie et un connecteur objet de la présente invention.

Selon un cinquième aspect, la présente invention vise un procédé de connexion d'un fil électrique d'un connecteur à lamelle qui comporte :
- une étape de constitution d'un boîtier comportant :
   - une ouverture latérale adaptée à recevoir un fil électrique,
   - une lamelle flexible adaptée à faire contact avec ledit fil électrique et à retenir ledit fil électrique en lui appliquant une pression vers une paroi dudit boîtier et
   - une ouverture en regard d'une partie libre de ladite lamelle, ladite ouverture ayant une forme adaptée à guider une tête d'un outil pour lui faire suivre un mouvement hélicoïdal ;
- pour connecter le fil électrique, une étape d'insertion du fil électrique dans ladite ouverture latérale et
- pour libérer ledit fil électrique, une étape d'insertion d'une tête d'un outil dans ladite ouverture et de mise en mouvement hélicoïdal dudit outil.

Les avantages, buts et caractéristiques particulières de cet outil, de ce kit, de ce détecteur et de ce procédé étant similaires à ceux du connecteur objet de la présente invention, tel que succinctement exposés ci-dessus, ils ne sont pas rappelés ici.

D'autres avantages, buts et caractéristiques de la présente invention ressortiront de la description qui va suivre, faite, dans un but explicatif et nullement limitatif, en regard des dessins annexés, dans lesquels :
- la figure 1 représente, schématiquement et en section, un mode de réalisation particulier du connecteur objet de la présente invention, avant libération d'un fil électrique inséré dans ledit connecteur,
- la figure 2 représente, schématiquement et en section, le connecteur illustré en figure 1, lors de la libération du fil électrique,
- la figure 3 représente, schématiquement et en section, un détecteur d'incendie objet de la présente invention,
- la figure 4 représente, sous forme d'un logigramme, des étapes d'un procédé de fabrication particulier d'un connecteur, procédé objet de la présente invention et
- la figure 5 représente, schématiquement, et en section, une variante du mode de réalisation illustré en figures 1 et 2.

On observe, en figure 1, un connecteur 100 comportant un boîtier 105, une lamelle conductrice flexible 110 dont une partie 150 sort du boîtier 105, un fil électrique 120 muni d'une gaine isolante 115 et une zone d'appui 125 du boîtier 105.

De plus, le connecteur 100 présente une ouverture supérieure 130 présentant un filetage 135, dans laquelle la tête d'un outil 140, muni d'un filetage correspondant 145 peut se déplacer.

Le boîtier 105 est en matière isolante, par exemple en matière plastique rigide. La lamelle conductrice flexible 110 présente une flexibilité suffisante pour se déformer soit sous l'appui latéral du fil électrique 120, soit sous l'appui vertical de la l'outil 140. La partie 150 de la lamelle conductrice 110 qui sort du boîtier 105, par la face inférieure du boîtier, sert à la connexion électrique sur un circuit imprimé (non représenté). Lors de son insertion par l'ouverture latérale du boîtier 105, le fil 120 se coince ainsi entre la zone d'appui 125 et la lamelle 110 du boîtier 105. En variante, cette zone d'appui est remplacée par une forme particulière de l'extrémité de la lamelle, dite « en langue de serpent », la lamelle se divisant, en son extrémité supérieure en deux zones triangulaires entre lesquelles le fil électrique 120 vient s'engager.

Au sens de la présente invention, le terme de « filetage » s'entend au sens le plus large. En effet, il recouvre toute combinaison de formes, en correspondance, entre la tête de l'outil 140 et l'ouverture 135 qui permette au premier de suivre un mouvement en hélice dans le deuxième, c'est-à-dire une combinaison d'une rotation et d'une translation possédant le même axe.

Préférentiellement, la course de l'outil 140 en rotation autour de son arbre, dans le filetage 135 de l'ouverture 130, correspond à moins d'un demi-tour avant que l'appui de l'extrémité de l'outil sur la partie libre de la lamelle qui permet la libération du fil électrique 120 se produise. Encore plus préférentiellement, cette course est d'environ d'un quart de tour, soit entre 60 et 120 degrés d'angle.

Dans le mode de réalisation représenté dans les figures 1 et 2, l'ouverture filetée 130 est cylindrique et le filetage de ladite ouverture ne comporte qu'une rigole hélicoïdale 135 formée dans la paroi de ladite ouverture 130.

En correspondance avec cette rigole, la tête de l'outil 140 présente essentiellement une excroissance latérale 145 qui suit le filetage 135 lors de la rotation de l'outil 140. Lors de cette rotation, la tête de l'outil 140 est ainsi entrainée dans un mouvement hélicoïdal et son extrémité appuie sur l'extrémité supérieure de la lamelle 110, ce qui a pour effet de pousser cette lamelle 110 vers le bas et de libérer le fil électrique 120, comme représenté en figure 2.

Dans d'autres modes de réalisation, c'est l'ouverture 130 qui présente une excroissance pénétrant dans une rigole de la tête de l'outil 140. Dans ces modes de réalisation, l'ouverture et la tête de l'outil sont toujours dotés d'un filetage.

Dans d'autres modes de réalisation, l'ouverture 130 et la tête de l'outil 140 présentent des filetages en correspondance, débouchant, pour le premier, à chaque extrémité de l'ouverture 130 et atteignant, pour le second, l'extrémité inférieure de la tête de l'outil 140.

Pour qu'un demi-tour de l'outil 140 suffise à libérer le fil 120, le pas de vis du filetage est au moins le double du mouvement vertical nécessaire de l'extrémité supérieure de la lamelle 110.

Pour qu'un quart de tour de l'outil 140 suffise à libérer le fil 120, le pas de vis du filetage est au moins le quadruple du mouvement vertical nécessaire de l'extrémité supérieure de la lamelle 110.

Dans le mode de réalisation décrit dans les figures 1 et 2, la tête de l'outil 140 présente une extrémité non filetée dont la longueur est supérieure à la distance entre la paroi supérieure du boîtier 105 et la lamelle 110 lors de la libération du fil électrique 120. Ainsi, le filetage 145 ne risque pas de se libérer du filetage 135 dans le boîtier 105.

Ainsi, en faisant tourner l'outil 140 tenu d'une main, l'utilisateur peut provoquer une pénétration de la tête de cet outil 140 dans l'ouverture 130 du boîtier 105, et la rotation de la tête de l'outil, du fait du filetage 135 du boîtier 105, et l'appui sur la lamelle 110, ce qui a pour effet de libérer le fil électrique 120, en un seul mouvement de la main tenant l'outil 140.

Grâce à ces dispositions, la rotation de l'outil 140 n'a pas à être accompagnée d'un appui sur le boîtier 105. En conséquence, même si le boîtier (voir figure 3) comportant le connecteur 100 est monté sur un support fragile, souple ou amovible, la déconnexion du fil 120 ne provoque aucun risque de détérioration, de déformation, de déplacement ou de démontage de ce support.

Le connecteur objet de la présente invention présente aussi l'avantage que, si l'outil spécifique 140 permettant de libérer le fil électrique 120 sans effort sur le support n'est pas disponible, une pointe peut être utilisée pour, à travers l'ouverture filetée 130, faire appui sur la lamelle 110 et libérer le fil électrique 120.

Dans la variante illustrée en figure 5, la rigole hélicoïdale 135 est remplacée par une excroissance latérale 136 et l'excroissance latérale 145 est remplacée par une rigole hélicoïdale 146.

Ainsi, au sens de la présente invention, le connecteur 100 présente une ouverture supérieure 131 présentant un filetage 136, dans laquelle la tête d'un outil 141, muni d'un filetage correspondant 146, peut se déplacer.

La tête de l'outil 141 présente ainsi une rigole 146 dans laquelle l'excroissance latérale 136 se déplace lors de la rotation de l'outil 141. Lors de cette rotation, la tête de l'outil 141 est ainsi entraînée dans un mouvement hélicoïdal et son extrémité appuie sur l'extrémité supérieure de la lamelle 110, ce qui a pour effet de pousser cette lamelle 110 vers le bas et de libérer le fil électrique 120.

En figure 3, on a représenté un détecteur d'incendie 180 monté sur un support 185 et comportant :
- un capteur 175 d'une grandeur physique représentative de la survenance d'un incendie (capteur de chaleur, de gaz ou de fumée, par exemple) et
- un connecteur 100 (qui, par rapport à sa représentation en figures 1 et 2, est retourné vers le bas) et, en regard de l'ouverture 130, une ouverture 190 permettant à un outil d'atteindre l'ouverture 130.

On observe, en figure 4, que, dans un mode de réalisation particulier, le procédé de fabrication d'un connecteur à lamelle 100, objet de la présente invention, comporte :
- une étape 205 de constitution d'un boîtier comportant :
   - une ouverture latérale adaptée à recevoir un fil électrique,
   - une lamelle flexible adaptée à faire contact avec ledit fil électrique et à retenir ledit fil électrique en lui appliquant une pression vers une paroi dudit boîtier et
   - une ouverture en regard d'une partie libre de ladite lamelle, ladite ouverture étant, au moins partiellement, filetée.
- pour connecter le fil électrique, une étape 210 d'insertion du fil électrique dans ladite ouverture latérale et
- pour libérer ledit fil électrique, une étape 215 d'insertion d'un outil présentant, au moins, partiellement, un filetage correspondant au filetage de ladite ouverture filetée et
- une étape 220 de mise en rotation dudit outil.

## Revendications

1. Connecteur (100) à lamelle (110) comportant un boîtier (105) comportant :
- une ouverture latérale (155) adaptée à recevoir un fil électrique (115) et
- une lamelle flexible (110) adaptée à faire contact avec ledit fil électrique et à retenir ledit fil électrique en lui appliquant une pression vers une paroi (125) dudit boîtier ;
**caractérisé en ce que** ledit boîtier comporte une ouverture (130, 131) en regard d'une partie libre de ladite lamelle, ladite ouverture ayant une forme adaptée à guider une tête d'un outil (140, 141) pour lui faire suivre un mouvement hélicoïdal.

2. Connecteur (100) selon la revendication 1, dans lequel ladite ouverture (130, 131) présente un filetage (135, 136).

3. Connecteur (100) selon la revendication 2, dans lequel ladite ouverture filetée (130) est cylindrique et le filetage (135) de ladite ouverture comporte une rigole hélicoïdale (135) formée dans la paroi de ladite ouverture.

4. Connecteur (100) selon la revendication 2, dans lequel ladite ouverture filetée (131) est cylindrique et le filetage (136) de ladite ouverture comporte une excroissance latérale (136) formée sur la paroi de ladite ouverture.

5. Outil (140, 141) pour libérer un fil électrique dans un connecteur (100) selon l'une quelconque des revendications 1 à 4, ledit outil comportant une tête adapté à pénétrer dans l'ouverture (130, 131) dudit connecteur, ladite tête ayant une forme (145, 146) adaptée à suivre la forme (135, 136) de l'ouverture dans un mouvement hélicoïdal de l'outil par rapport au connecteur.

6. Outil (140, 141) selon la revendication 5, dont la tête comporte un filetage (145, 146) en correspondance avec le filetage (135, 136) de l'ouverture (130, 131) du connecteur (100) selon la revendication 2.

7. Outil (140) selon la revendication 6, dont la tête comporte une excroissance latérale (145) en correspondance avec la rigole hélicoïdale (135) de l'ouverture (130) du connecteur (100) selon la revendication 3.

8. Outil (141) selon la revendication 6, dont la tête comporte une rigole hélicoïdale (146) en correspondance avec l'excroissance latérale (136) de l'ouverture (131) du connecteur (100) selon la revendication 4.

9. Kit comportant au moins un connecteur (100) selon l'une quelconque des revendications 1 à 4 et un outil (140, 141) selon l'une quelconque des revendications 5 à 8.

10. Kit selon la revendication 9, **caractérisé en ce que** la forme de la tête de l'outil (140, 141) et l'ouverture (130, 131) présentent une géométrie adaptée à ce que la course dudit l'outil (140, 141) en rotation autour de son axe corresponde à moins d'un demi-tour avant l'appui de l'extrémité de l'outil sur la partie libre de la lamelle.

11. Kit selon l'une quelconque des revendications 9 ou 10, caractérisé en que la forme de la tête de l'outil (140, 141) et l'ouverture (130, 131) présentent une géométrie adaptée à ce que la course dudit l'outil (140, 141) en rotation autour de son axe corresponde à environ un quart de tour avant l'appui de l'extrémité de l'outil sur la partie libre de la lamelle.

12. Détecteur d'incendie comportant un capteur d'une grandeur physique représentative d'un incendie et un connecteur selon l'une quelconque des revendications 1 à 4.

13. Procédé de connexion d'un fil électrique d'un connecteur à lamelle **caractérisé en ce qu'**il comporte :
- une étape de constitution d'un boîtier comportant :
- une ouverture latérale adaptée à recevoir un fil électrique,
- une lamelle flexible adaptée à faire contact avec ledit fil électrique et à retenir ledit fil électrique en lui appliquant une pression vers une paroi dudit boîtier et
- une ouverture (130, 131) en regard d'une partie libre de ladite lamelle, ladite ouverture ayant une forme adaptée à guider une tête d'un outil (140, 141) pour lui faire suivre un mouvement hélicoïdal ;
- pour connecter le fil électrique, une étape d'insertion du fil électrique dans ladite ouverture latérale et
- pour libérer ledit fil électrique, une étape d'insertion d'une tête d'un outil dans ladite ouverture et de mise en mouvement hélicoïdal dudit outil.

## Patentansprüche

1. Feder-Konnektor (100, 110), der aus einem Gehäuse (105) besteht, welches umfasst:
- eine seitliche Öffnung (155) zur Aufnahme eines Elektrokabels (115) und
- eine flexible Feder (110), die dafür ausgelegt ist, einen Kontakt mit besagtem Elektrokabel herzustellen und dieses Elektrokabel festzuhalten, indem sie es an eine Wand (125) des besagten Gehäuses drückt;
**dadurch gekennzeichnet, dass** das besagte Gehäuse eine Öffnung (130, 131) in Richtung zu einem freien Teil der Feder hin enthält, wobei diese Öffnung so gestaltet ist, dass sie die Spitze eines Werkzeugs (140, 141) so führen kann, dass dieses eine spiralförmige Drehbewegung ausführen kann.

2. Konnektor (100) nach Anspruch 1, in welchem die besagte Öffnung (130, 131) ein Gewinde (135, 136) aufweist.

3. Konnektor (100) nach Anspruch 2, in welchem besagte, mit einem Gewinde versehene Öffnung (130), zylindrisch ist, und das Gewinde (135) dieser Öffnung eine in der Wand der besagten Öffnung eingebrachte spiralförmige Rinne (135) enthält.

4. Konnektor (100) nach Anspruch 2, in dem besagte, mit einem Gewinde versehene Öffnung (131), zylindrisch ist, und das Gewinde (136) dieser Öffnung eine auf der Wand der besagten Öffnung gebildete seitliche Ausstülpung (136) enthält.

5. Werkzeug (140, 141) nach einem der Ansprüche 1 bis 4, um ein Elektrokabel in einem Konnektor (100) freizugeben, wobei besagtes Werkzeug einen Werkzeugkopf umfasst, der so ausgelegt ist, dass er in die Öffnung (130, 131) des besagten Konnektors eindringen kann, wobei besagter Kopf eine Form (145, 146) hat, die dafür ausgelegt ist, der Form (135, 136) der Öffnung in einer spiralförmigen Bewegung des Werkzeuges in Richtung auf den Konnektor hin zu folgen.

6. Werkzeug (140, 141) nach Anspruch 5, dessen Kopf ein Gewinde (145, 146) umfasst, das auf das Gewinde (135, 136) der Öffnung (130, 131) des Konnektors (100) nach Anspruch 2 passt.

7. Werkzeug (140) nach Anspruch 6, dessen Kopf eine seitliche Ausstülpung (145) umfasst, die in die spiralförmige Rinne (135) der Öffnung (130) des Konnektors (100) nach Anspruch 3 passt.

8. Werkzeug (141) nach Anspruch 6, dessen Kopf eine spiralförmige Rinne (146) umfasst, die auf die seitliche Ausstülpung (136) der Öffnung (131) des Konnektors (100) nach Anspruch 4 passt.

9. Set, das wenigstens einen Konnektor (100) nach irgendeinem der Ansprüche 1 bis 4 und ein Werkzeug (140, 141) nach irgendeinem der Ansprüche 5 bis 8 umfasst.

10. Set nach Anspruch 9, **dadurch gekennzeichnet, dass** die Form des Werkzeugkopfes (140, 141) und die Öffnung (130, 131) eine Geometrie aufweisen, die so ausgelegt ist, dass der Lauf des besagten Werkzeuges (140, 141) bei der Drehung um seine eigene Achse vor dem Auftreffen der Spitze des Werkzeugs auf dem freien Teil der Feder weniger als einer halben Umdrehung entspricht.

11. Set nach irgendeinem der Ansprüche 9 oder 10, **dadurch gekennzeichnet, dass** die Form des Werkzeugkopfes (140, 141), und die Öffnung (130, 131), eine Geometrie aufweisen, die so ausgelegt ist, dass der Lauf des besagten Werkzeuges (140, 141) bei der Drehung um seine eigene Achse vor dem Auftreffen der Spitze des Werkzeugs auf den freien Teil der Feder ungefähr dem Viertel einer Umdrehung entspricht.

12. Feuermelder, der einen Empfänger einer ein Feuer repräsentierenden physischen Größe und einen Konnektor nach irgendeinem der Ansprüche 1 bis 4 umfasst.

13. Verfahrensweise der Verbindung eines Elektrokabels eines Feder-Konnektors, **dadurch gekennzeichnet, dass** sie umfasst:
- eine Etappe der Erstellung eines Gehäuses, welches umfasst:
- eine seitliche Öffnung (155) zur Aufnahme eines Elektrokabels (115),
- eine flexible Feder (110), die dafür ausgelegt ist, einen Kontakt mit besagtem Elektrokabel herzustellen und dieses Elektrokabel festzuhalten, indem sie es an eine Wand (125) des besagten Gehäuses drückt und
- eine Öffnung (130, 131) in Richtung eines freien Teils der besagten Feder, wobei diese Öffnung so gestaltet ist, dass sie einen Werkzeugkopf (140, 141) so führen kann, dass dieser eine spiralförmige Drehbewegung ausführen kann.

## Claims

1. Connector (100) with a blade (110) comprising a housing (105) comprising:
- a lateral opening (155) configured to receive an electric wire (115) and
- a flexible blade (110) configured to make contact with said electric wire and to retain said wire by applying pressure on it towards a wall (125) of said housing;
**characterized in that** said housing comprises an opening (130, 131) facing a free portion of said blade, said opening having a shape configured to guide the head of a tool (140, 141) to make it follow a helical motion.

2. Connector (100) according to claim 1, in which said opening (130, 131) has a thread (135, 136).

3. Connector (100) according to claim 2, in which said threaded opening (130) is cylindrical and the thread (135) of said opening comprises a helical groove (135) formed in the wall of said opening.

4. Connector (100) according to claim 2, in which said threaded opening (131) is cylindrical and the thread (136) of said opening comprises a lateral projection (136) formed on the wall of said opening.

5. Tool (140, 141) to release an electric wire in a connector (100) according to any one of claims 1 to 4, said tool comprising a head configured to enter into the opening (130, 131) of said connector, said head having a shape (145, 146) configured to follow the shape (135, 136) of the opening in a helical motion of the tool in relation to the connector.

6. Tool (140, 141) according to claim 5, whose head comprises a thread (145, 146) that matches the threads (135, 136) of the opening (130, 131) of the connector (100) according to claim 2.

7. Tool (140) according to claim 6, whose head comprises a lateral projection (145) that matches the helical groove (135) of the opening (130) of the connector (100) according to claim 3.

8. Tool (141) according to claim 6, whose head comprises a helical groove (146) that matches the lateral projection (136) of the opening (131) of the connector (100) according to claim 4.

9. Kit comprising at least one connector (100) according to any one of claims 1 to 4 and a tool (140, 141) according to any one of claims 5 to 8.

10. Kit according to claim 9, **characterized in that** the shape of the tool head (140, 141) and the opening (130, 131) exhibit a geometry configured such that the travel of said tool (140, 141) in rotation about its axis is less than one half-turn before the extremity of the tool applies pressure on the free portion of the blade.

11. Kit according to any one of claims 9 or 10, **characterized in that** the shape of the tool head (140, 141) and the opening (130, 131) exhibit a geometry configured such that the travel of said tool (140, 141) in rotation about its axis is approximately one quarter-turn before the extremity of the tool applies pressure on the free portion of the blade.

12. Fire detector comprising a sensor of a physical size representative of a fire and a connector according to any one of claims 1 to 4.

13. Method for connecting an electric wire to a connector with a blade, **characterized in that** it comprises:
- a step of forming a housing comprising:
- a lateral opening configured to receive an electric wire,
- a flexible blade configured to make electrical contact with said electric wire and to retain said electric wire by applying pressure on it towards a wall of said housing and
- an opening (130, 131) opposite a free portion of said blade, said opening having a shape configured to guide the head of a tool (140, 141) and make it follow a helical motion;
- to connect the electric wire, a step of inserting the electric wire into said lateral opening and
- to release said electric wire, a step of inserting a head of a tool in said opening and of moving said tool in a helical motion.
